# FASCICULE DE BREVET EUROPEEN

(11) **EP 1 141 632 B1**
(45) Date de publication et mention de la délivrance du brevet: **09.03.2005**
(21) Numéro de dépôt: 99958332.1
(22) Date de dépôt: 15.12.1999
(51) Int. Cl.: F23N 5/20, F23N 5/12, F24C 3/12

(54) **DISPOSITIF DE COMMANDE D'UN BRULEUR A GAZ**
REGELUNGSVORRICHTUNG EINES GASBRENNERS
DEVICE FOR CONTROLLING A GAS BURNER

(30) Priorité: 15.12.1998 FR 9815829
(43) Date de publication de la demande: 10.10.2001
(73) Titulaire: Brandt Industries, 92500 Rueil Malmaison (FR)
(72) Inventeur: CORNEC, René, Thomson-CSF P. I., Dépt. Brevets, 94117 Arcueil Cedex (FR); GOUARDO, Didier, Thomson-CSF P. I.. Dépt. Brevets, 94117 Arcueil Cedex (FR); YVE, Christophe, Thomson-CSF P. I., Dépt. Brevets, 94117 Arcueil Cedex (FR)
(74) Mandataire: Santarelli
(86) Numéro de dépôt international: PCT/FR1999/003147
(87) Numéro de publication internationale: WO 2000/036341

(56) Documents cités:
- EP-A- 0 773 409
- EP-A- 0 898 118
- GB-A- 2 286 038
- PATENT ABSTRACTS OF JAPAN vol. 014, no. 071 (M-0933), 9 février 1990 (1990-02-09) & JP 01 291017 A (NORITZ CORP), 22 novembre 1989 (1989-11-22)

## Description

L'invention se rapporte à un dispositif de commande d'un brûleur à gaz.

L'invention trouve particulièrement son utilité dans les brûleurs utilisés en cuisson domestique. Ces brûleurs comportent un robinet ou une électrovanne qui commande le débit de gaz alimentant le brûleur.

On peut commander la puissance de ce type de brûleur en agissant sur un bouton rotatif qui entraîne directement le robinet et l'utilisateur règle visuellement la taille des flammes. On retrouve ce réglage visuel lorsque le débit de gaz est ajusté par une électrovanne, l'utilisateur agissant sur un clavier ou un bouton rotatif qui transmet une information électrique à l'électrovanne.

Le réglage visuel est effectué à un instant donné et de nombreux paramètres peuvent faire varier ultérieurement le débit de gaz traversant le robinet ou l'électrovanne, ce qui entraîne une modification de la taille des flammes produites par le brûleur et donc de la puissance délivrée par le brûleur, ce qui entraîne une modification de la taille des flammes pouvant aller jusqu'à l'extinction du brûleur. Parmi les paramètres pouvant faire varier le débit de gaz, il y a notamment la température du brûleur, les variations de pression de gaz dans le réseau de distribution alimentant le brûleur et l'instabilité intrinsèque de l'électrovanne (dérive dans le temps). Le problème de variation de taille de flammes prend d'autant plus d'importance qu'on règle le brûleur à son débit minimum de gaz. Le débit minimum est encore appelé débit veilleuse. Le débit veilleuse est le plus petit débit possible pour le brûleur sans que sa flamme ne s'éteigne. Il est habituellement calibré unitairement à la fabrication du brûleur et/ou de l'électrovanne. Compte tenu des différents paramètres pouvant faire varier le débit de gaz, il est nécessaire de calibrer le débit veilleuse environ 15 % plus fort que le débit minimum possible à un instant donné. On perd ainsi une partie de la plage de puissance du brûleur.

Le document EP-A-0 773 409 décrit un système de régulation automatique du débit minimum d'un brûleur à gaz. Ce brûleur comporte un simple détecteur de présence de flamme comme par exemple un thermocouple. Un microcontrôleur réduit le débit traversant une vanne de gaz jusqu'à l'extinction de la flamme afin de déterminer le débit minimum.

Le document Patent Abstracts of Japan, vol. 014, n° 071 (M-0933), 9 février 1990, correspondant au document JP-A-01 291017, décrit un dispositif de commande d'un brûleur à gaz dans lequel un microcontrôleur augmente d'une valeur fixée la commande d'une vanne à débit variable lorsque le signal de sortie d'un détecteur de flamme est inférieur à une valeur fixée.

Le document GB-A-2 286 038 décrit un dispositif de commande d'un brûleur à gaz utilisant une électrode d'ionisation et enseigne de couper l'alimentation en gaz pour des raisons de sécurité lorsque l'électrode d'ionisation ne détecte plus de flamme.

L'invention a pour but de pallier le problème exposé ci-dessus, non résolu par les dispositifs de l'art antérieur, en garantissant une taille de flamme imposée. Pour atteindre ce but, l'invention a pour objet un dispositif de commande d'un brûleur à gaz conforme à la revendication 1. D'autres caractéristiques de l'invention sont énoncées dans les revendications dépendantes.

L'invention permet de réduire le coût de réalisation d'un brûleur et(ou) l'électrovanne en supprimant la calibration unitaire. L'invention permet également l'utilisation d'une vanne contrôlant le débit de gaz moins précise et donc moins coûteuse. Ces avantages sont liés à l'ajustement automatique de l'ouverture de la vanne en fonction de la taille de flamme imposée par la distance entre le détecteur et l'orifice de flamme.

Lorsque la taille de flamme imposée correspond au débit veilleuse, l'invention permet d'éviter l'extinction de la flamme, l'augmentation du débit de gaz se produit dès que le détecteur reçoit une information représentative de l'absence de flamme et en tout état de cause avant l'extinction de la flamme.

L'invention sera mieux comprise et d'autres avantages apparaîtront à la lecture de la description ci-après et du dessin joint dans lequel :
- la figure 1 représente un brûleur à gaz comportant un dispositif de commande conforme à l'invention.

Au-dessus d'une plaque d'âtre 1, le brûleur à gaz comporte une tête de brûleur 2 percée de plusieurs orifices 3 par lesquelles s'échappent un mélange d'air et de gaz. Le mélange d'air et de gaz est enflammé à la sortie des orifices 3. Le mélange d'air et de gaz est réalisé dans une structure de type venturi 4. La structure 4 débouche dans la tête du brûleur. Du gaz est injecté dans la structure 4 au moyen d'un injecteur 5. La vitesse du gaz induit dans la structure 4 de l'air situé à son voisinage. L'entrée de l'air dans la structure 4 est matérialisée par les flèches portant le repère 6.

La figure 1 représente un brûleur à air induit où la structure 4 est représentée en traversée de la plaque d'âtre 1. Il est bien entendu que l'invention peut être mis en oeuvre quelque soit le mode de réalisation du mélange d'air et de gaz.

En amont de l'injecteur, le brûleur comporte des moyens 7 contrôlant le débit de gaz. Les moyens 7 peuvent comporter une électrovanne dont l'ouverture est fonction d'une tension ou d'un courant de commande. Les moyens 7 peuvent également comporter une électrovanne fonctionnant en tout ou rien dont on commande le rapport cyclique. Plus précisément une telle électrovanne ne fonctionne que complètement ouverte ou complètement fermée. On règle le débit de gaz traversant l'électrovanne en l'ouvrant une fraction d'un cycle de temps donnée et en la fermant le reste du cycle. On répète le cycle tant que la consigne donnée par l'utilisateur ne change pas. Une autre réalisation possible des moyens 7 consiste à utiliser plusieurs vannes fonctionnant en tout ou rien, montées en parallèle sur la canalisation de gaz. Chacune de ces vannes a un débit donné. On ouvre une ou plusieurs de ces vannes et la somme des débits circulant dans chaque vanne ouverte donne le débit total acheminé vers l'injecteur 5. Les moyens 7 sont alimentés par une canalisation 8 de gaz, et le gaz arrive vers les moyens 7 dans le sens de la flèche 9.

Des moyens de traitement 10 commandent les moyens 7. Les moyens de traitement 10 reçoivent une consigne utilisateur CU. L'utilisateur donne sa consigne CU, par exemple, au moyen d'un bouton rotatif ou d'un clavier pour commander la puissance thermique qu'il souhaite pour le brûleur. Au-dessus de la plaque d'âtre 1, on place, au voisinage de la tête de brûleur 2, un détecteur 11 de présence de flamme. Le détecteur 11 est placé à une distance donnée d'un orifice 3. Avantageusement cette distance est définie de telle sorte que, entre l'orifice 3 et le détecteur 11 se développe la plus petite flamme possible pour le brûleur. Le détecteur 11 peut, par exemple, être réalisé au moyen d'un thermocouple à très faible inertie thermique. On peut aussi envisager d'utiliser un système optique pour réaliser le détecteur 11. Avantageusement on utilise pour réaliser le détecteur 11, une électrode d'ionisation. Il est en effet connu, que dans une flamme en particulier celle générée par un brûleur à gaz, l'air y est ionisé. On applique une tension électrique entre la tête de brûleur 2 et l'électrode d'ionisation. La présence d'un courant électrique dans l'électrode d'ionisation 11 est représentative de la présence d'une flamme 12 à la sortie de l'orifice 3. L'électrode d'ionisation 11 est reliée aux moyens de traitement 10 afin de transmettre une information représentative de la présence ou de l'absence d'une flamme 12. L'électrode d'ionisation utilisée comme détecteur 11 présente l'avantage de réagir rapidement à la présence ou à l'absence de flammes 12.

Les moyens de traitement 10 peuvent également être reliés à une bougie d'allumage 13 située au voisinage d'un orifice 3 de la tête de brûleur 2. Ainsi lorsque l'utilisateur donne aux moyens de traitement 10 une consigne CU différente de celle représentative d'un brûleur à l'arrêt, et que le détecteur 11 ne détecte aucune flamme, alors les moyens de traitement 10 enverront à la bougie d'allumage 13 une information, lui permettant de réaliser une étincelle permettant d'allumer une flamme 12. Il est possible d'utiliser une électrode d'ionisation 11 comme bougie d'allumage 13.

Pour simplifier la suite de la description, on suppose que le détecteur 11 est situé à une distance d'un orifice 3, telle qu'il détecte la plus petite flamme possible pour le brûleur ou flamme veilleuse. Mais il est bien entendu, que l'invention peut être mise en oeuvre pour détecter la présence d'une flamme quelque soit sa taille. Il suffit alors de positionner le détecteur 11 à la distance voulue d'un orifice 3. Il est également possible d'utiliser plusieurs détecteurs 11, chacun permettant de détecter une taille de flammes différente.

Lorsque l'utilisateur émet une consigne CU représentative d'une flamme veilleuse, les moyens de traitement 10 commandent les moyens 7 de telle sorte qu'un débit proche de débit minimum de gaz soit injecté vers la tête de brûleur 2. On suppose qu'une flamme 12 existe par exemple après allumage par la bougie d'allumage 13. Le détecteur 11 envoie alors vers les moyens de traitement une information représentative de la présence d'une flamme 12. Dans ce cas, les moyens de traitement 10 commandent les moyens 7 de façon à réduire le débit circulant dans les moyens 7. Cette réduction de débit circulant dans les moyens 7 entraîne une diminution de la taille de la flamme 12, jusqu'à ce que le détecteur 11 ne détecte plus de flamme et envoie aux moyens de traitement 10 une information représentative de l'absence de flammes. Alors les moyens de traitement 10 commandent les moyens 7 de manière à augmenter le débit de gaz, jusqu'à ce que le détecteur 11 détecte à nouveau la présence d'une flamme 12.

Avantageusement lorsque le détecteur 11 détecte l'absence d'une flamme 12, les moyens de traitement 10 commandent les moyens 7 afin d'augmenter le débit de gaz les traversant avant que la flamme 12 ne s'éteigne complètement. Avantageusement les moyens de traitement 10 réduisent le débit de gaz circulant dans les moyens 7 plus lentement qu'ils ne l'augmentent.

Ainsi le brûleur reste en fonctionnement au débit fixé et est peu sensible aux perturbations extérieures telles que par exemple des courants d'air.

Grâce à ce dispositif de commande, il y a peu de risque qu'il y ait fréquemment des extinctions de flammes nécessitant un réallumage au moyen de la bougie d'allumage 13. Néanmoins pour éviter que le gaz ne s'échappe du brûleur sans être enflammé, on peut prévoir que les moyens de traitement 10 actionnent la bougie d'allumage 13 quand le détecteur 11 détecte une absence de flamme pendant une durée longue, par exemple de l'ordre de une seconde. Si le réallumage ne s'effectue pas correctement, on peut prévoir la fermeture complète des moyens 7.

## Revendications

1. Dispositif de commande d'un brûleur à gaz, comportant :
- un détecteur (11) de présence de flamme (12), ledit détecteur (11) étant placé en un point situé à une distance donnée d'un orifice (3) de flamme du brûleur, ladite distance étant telle que le brûleur détecte une flamme correspondant au débit veilleuse du brûleur,
- des premiers moyens (7) contrôlant le débit du gaz alimentant le brûleur,
- des seconds moyens de traitement (10) recevant une information du détecteur (11),
dans lequel les seconds moyens de traitement (10) règlent le débit circulant dans les premiers moyens (7) et les seconds moyens de traitement (10) augmentent le débit de gaz circulant dans les premiers moyens (7) avant l'extinction de la flamme (12), lorsqu'ils reçoivent du détecteur une information représentative de l'absence de flamme (12),
ledit dispositif de commande étant **caractérisé en ce que** :
- les seconds moyens de traitement (10) réduisent le débit de gaz circulant dans les premiers moyens (7) lorsqu'ils reçoivent du détecteur (11) une information représentative de la présence de flamme (12) et **en ce que**
- les seconds moyens de traitement (10) réduisent le débit de gaz circulant dans les premiers moyens (7) plus lentement qu'ils ne l'augmentent.

2. Dispositif selon la revendication 1, **caractérisé en ce que** le détecteur comporte une électrode d'ionisation (11).

3. Dispositif selon la revendication 1 ou 2, **caractérisé en ce que** la distance donnée est définie pour assurer l'existence de la plus petite flamme (12) possible du brûleur.

## Patentansprüche

1. Vorrichtung zur Steuerung eines Gasbrenners, aufweisend:
- einen Sensor (11) zum Erfassen des Vorhandenseins einer Flamme (12), wobei der Sensor (11) an einer Stelle angeordnet ist, die sich in einem vorgegebenen Abstand zu einer Öffnung (3) für die Flamme des Brenners befindet, wobei der Abstand so bemessen ist, dass der Brenner eine Flamme erfasst, die dem Sparflammendurchfluss des Brenners entspricht,
- erste Mittel (7), die den Gasdurchfluss steuern, mit dem der Brenner versorgt wird,
- zweite Mittel (10) zur Verarbeitung, die vom Sensor (11) eine Information erhalten,
bei der die zweiten Mittel (10) zur Verarbeitung den Durchfluss steuern, der in den ersten Mitteln (7) zirkuliert, und die zweiten Mittel (10) zur Verarbeitung den Gasdurchfluss, der in den ersten Mitteln (7) zirkuliert, vor dem Erlöschen der Flamme (12) erhöhen, wenn sie vom Sensor eine Information erhalten, die dafür repräsentativ ist, dass keine Flamme (12) vorhanden ist,
wobei die Steuerungsvorrichtung **dadurch gekennzeichnet ist, dass**:
- die zweiten Mittel (10) zur Verarbeitung den Gasdurchfluss, der in den ersten Mitteln (7) zirkuliert, reduzieren, wenn sie vom Sensor (11) eine Information erhalten, die dafür repräsentativ ist, dass eine Flamme (12) vorhanden ist, und dass
- die zweiten Mittel (10) zur Verarbeitung den Gasdurchfluss, der in den ersten Mitteln (7) zirkuliert, langsamer reduzieren, als sie ihn erhöhen.

2. Vorrichtung nach Anspruch 1, **dadurch gekennzeichnet, dass** der Sensor eine Ionisierungselektrode (11) aufweist.

3. Vorrichtung nach Anspruch 1 oder 2, **dadurch gekennzeichnet, dass** der vorgegebene Abstand so definiert ist, dass das Vorhandensein der kleinstmöglichen Flamme (12) des Brenners gewährleistet ist.

## Claims

1. Device for controlling a gas burner, comprising:
- a detector (11) for the presence of a flame (12), the said detector (11) being placed at a point situated at a given distance from a burner flame orifice (3), the said distance being such that the burner detects a flame corresponding to the pilot output of the burner,
- first means (7) controlling the flow of gas supplying the burner,
- second processing means (10) receiving information from the detector (11),
in which the second processing means (10) regulate the flow flowing in the first means (7) and the second processing means (10) increase the flow of gas flowing in the first means (7) before the extinction of the flame (12), when they receive from the detector information representing the absence of a flame (12),
the said control devive being **characterised in that**:
- the second processing means (10) reduce the flow of gas flowing in the first means (7) when they receive from the detector (11) information representing the presence of a flame (12), and **in that**
- the second processing means (10) reduce the flow of gas flowing in the first means (7) more slowly than they increase it.

2. Device according to Claim 1, **characterised in that** the detector comprises an ionisation electrode (11).

3. Device according to Claim 1 or 2, **characterised in that** the given distance is defined so as to ensure the existence of the smallest possible flame (12) of the burner.
